# EUROPÄISCHE PATENTSCHRIFT

(11) **EP 3 727 762 B1**
(45) Veröffentlichungstag und Bekanntmachung des Hinweises auf die Patenterteilung: **18.10.2023**
(21) Anmeldenummer: 18801003.7
(22) Anmeldetag: 21.11.2018
(51) Int. Cl.: B25D 17/24, B25F 5/00

(54) **VIBRATIONSGEDÄMPFTE HANDWERKZEUGMASCHINE**
VIBRATION-DAMPENED HAND-HELD MACHINE TOOL
MACHINE-OUTIL PORTATIVE À VIBRATIONS AMORTIES

(30) Priorität: 19.12.2017 EP 17208325
(43) Veröffentlichungstag der Anmeldung: 28.10.2020
(73) Patentinhaber: Hilti Aktiengesellschaft, 9494 Schaan (LI)
(72) Erfinder: STEINGRUBER, Adrian, 86830 Schwabmünchen (DE)
(74) Vertreter: Hilti Aktiengesellschaft Corporate Intellectual Property
(86) Internationale Anmeldenummer: PCT/EP2018/082028
(87) Internationale Veröffentlichungsnummer: WO 2019/120837

(56) Entgegenhaltungen:
- EP-A1- 2 848 370
- DE-A1- 10 334 906
- DE-U1-202004 013 670
- US-A- 3 141 660
- US-A1- 2007 277 992

## Beschreibung

Die vorliegende Erfindung betrifft eine elektrische Handwerkzeugmaschine mit einer längs einer Vibrationsachse vibrierenden Schlagwerksbaugruppe und einer Handgriffbaugruppe, die über eine Antivibrationseinheit schwingungsentkoppelt ist, wobei die Antivibrationseinheit eine längs der Vibrationsachse orientierte Federdrahtwendel mit mehreren Windungen aufweiset. Eine solche Handwerkzeugmaschine ist beispielsweise aus der DE 10 2007 000 270 A1 bekannt.

DE 20 2004 013 670 U1 offenbart eine elektrische Handwerkzeugmaschine gemäß dem Oberbegriff des Anspruchs 1.

Die DE 103 34 906 A offenbart ein Antivibrationselement, das eine Schraubenfeder und mindestens eine Führung umfasst, wobei die Führung als wendelförmige Nut ausgebildet ist, in der die Windungen der Schraubenfeder geführt sind.

Es ist Aufgabe der vorliegenden Erfindung, eine Handwerkzeugmaschine bereitzustellen, deren Vibration im Bereich mittlerer bis hoher Anpresskraft im Vergleich zum Stand der Technik idealerweise reduziert wird. Dies insbesondere ohne hierfür konstruktiv einen größeren Federweg vorsehen zu müssen.

Die Aufgabe wird durch die Merkmale des Anspruchs 1 gelöst.

Im Gegensatz zu aus dem Stand der Technik bekannten Handwerkzeugmaschinen kann derart auf konstruktiv einfache und kostengünstige Weise eine nichtlineare Federkennlinie der Federdrahtwendel erreicht werden. Insbesondere ist die Antivibrationseinheit frei von einem Gewindedom, auf dem die Federdrahtwendel zumindest abschnittsweise aufgeschraubt ist. Dadurch, dass erfindungsgemäß die Federdrahtwendel als zylindrisch progressive Druckfeder mit zwei Steifigkeitsbereichen unterschiedlich hoher Steifigkeit ausgebildet ist, ist auch eine vergleichsweise einfache Anpassung des Steifigkeitsverlaufs möglich, nämlich lediglich durch Tauschen der Federdrahtwendel selbst.

Es ist erfindungsgemäß vorgesehen, dass der dritte Steifigkeitsbereich die gleiche Steifigkeit aufweist wie der Steifigkeitsbereich mit der niedrigeren Steifigkeit. Der Steifigkeitsbereich mit der höheren Steifigkeit liegt, entlang der Vibrationsachse, zwischen den Steifigkeitsbereichen mit der jeweils niedrigeren Steifigkeit.

Es hat sich als besonders vorteilhaft herausgestellt, wenn die Steifigkeitsbereiche mit der jeweils niedrigeren Steifigkeit entlang der Vibrationsachse die gleiche Länge aufweisen. Alternativ oder zusätzlich können, bei unbelasteter Druckfeder, die Steifigkeitsbereiche mit der jeweils niedrigeren Steifigkeit entlang der Vibrationsachse kürzer sein als eine Länge des Steifigkeitsbereichs mit der höheren Steifigkeit.

Besonders bevorzugt weist die Druckfeder einen konstanten Außendurchmesser auf. Vorzugsweise weist die Druckfeder im unbelasteten Zustand eine Länge zwischen 65 und 75 mm auf. Besonders bevorzugt weist die Druckfeder einen Außendurchmesser zwischen 19 und 23 mm auf.

Weitere Vorteile ergeben sich aus der folgenden Figurenbeschreibung. In den Figuren sind verschiedene Ausführungsbeispiele der vorliegenden Erfindung dargestellt. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

In den Figuren sind gleiche und gleichartige Komponenten mit gleichen Bezugszeichen beziffert. Es zeigen:
- Fig. 1: Darstellung einer elektrischen Handwerkzeugmaschine mit einer als zylindrisch progressiven Druckfeder bereitgestellten Federdrahtwendel;
- Fig. 2: eine schematische Darstellung der progressiven Druckfeder der Handwerkzeugmaschine der Fig. 1;
- Fig. 3: erfindungsgemäße Ausgestaltung einer zylindrisch progressiven Druckfeder;
- Fig. 4: die progressive Druckfeder der Fig. 3 in unterschiedlichen Belastungszuständen;
- Fig. 5: verschiedene technische Kennwerte der progressiven Druckfeder der Fig. 3 und 4;
- Fig. 6: weitere konstruktive Details der progressiven Druckfeder der Fig. 3 und 4; und
- Fig. 7: eine Federkennlinie der progressiven Druckfeder der Fig. 3 und 4.

### Ausführungsbeispiele:

Eine elektrische Handwerkzeugmaschine 100 ist in Fig. 1 gezeigt. Beispielhaft ist die elektrische Handwerkzeugmaschine 100 als Bohrhammer bereitgestellt. Die Handwerkzeugmaschine 100 weist eine längs an der Vibrationsachse A vibrierende Schlagwerksbaugruppe 10 auf. Die Schlagwerksbaugruppe 10 umfasst einen elektrischen Motor und ein Getriebe, die hier nicht dargestellt sind.

Die elektrische Handwerkzeugmaschine 100 verfügt weiterhin über eine Handgriffbaugruppe 20, die über eine Antivibrationseinheit 30 schwingungsentkoppelt ist. Die Antivibrationseinheit 30 weist ihrerseits eine längs der Vibrationsachse A orientierte Federdrahtwendel 35 mit mehreren Windungen auf.

Wie der Fig. 1 entnommen werden kann, ist die Schlagwerksbaugruppe 10 über eine Gleitführung 60 in einer Gehäuseeinheit 90 der Handwerkzeugmaschine 100 gleitend gelagert. Das Gehäuse 90 kann seinerseits über einen hinteren Handgriff 25 und einen vorderen Handgriff 55 gehandhabt werden.

Im Bereich der Antivibrationseinheit 30 ist die Schlagwerksbaugruppe 10 über einen Gelenkarm 37 mit der Gehäuseeinheit 90 derart verbunden, dass sich die Schlagwerksbaugruppe 10 entlang der Vibrationsachse A bewegen kann.

Die Bewegung der Schlagwerksbaugruppe 10 ist, bezogen auf ihre Bewegung entlang der Vibrationsachse A, durch einen vorderen Anschlagpuffer 70 und einen hinteren Anschlagpuffer 73 begrenzt.

Nicht erfindungsgemäß ist die Federdrahtwendel 35 als zylindrisch progressive Druckfeder 36 mit zwei Steifigkeitsbereichen S1, S2 unterschiedlich hoher Steifigkeit ausgebildet.

In Fig. 1 ist eine als zylindrisch progressive Druckfeder 36 bereitgestellte Federdrahtwendel 35 einseitig progressiv ausgebildet, wobei sich der Steifigkeitsbereich S2 mit der höheren Steifigkeit sequenziell an den Steifigkeitsbereich S1 mit der niedrigeren Steifigkeit anschließt.

In Fig. 2 ist die zylindrisch progressive Druckfeder 36 der Fig. 1 im Detail dargestellt. Gut zu erkennen ist, dass die zylindrisch progressive Druckfeder 36 zwei Steifigkeitsbereiche S1, S2 aufweist, die sich - bezogen auf die Vibrationsachse - sequenziell aneinander anschließen. Dabei weisen die zwei Steifigkeitsbereiche S1, S2 unterschiedlich hohe Steifigkeiten auf. Der erste Steifigkeitsbereich S1 weist eine niedrigere Steifigkeit als der zweite Steifigkeitsbereich S2 auf.

Bei dem in Fig. 2 gezeigten unbelasteten Zustand der Druckfeder 36 weisen die zwei Steifigkeitsbereiche S1, S2 entlang der Vibrationsachse A die gleiche Länge auf.

Eine zylindrisch progressive erfindungsgemäße Druckfeder 36, die beidseitig progressiv ausgebildet ist, ist in Fig. 3 dargestellt. Die Druckfeder 36 der Fig. 3 weist drei Steifigkeitsbereiche S1, S2, S3 auf.

Auch bei der Druckfeder 36 der Fig. 3 sind zwei Steifigkeitsbereiche unterschiedlich hoher Steifigkeit ausgebildet, nämlich der erste Steifigkeitsbereich S1 und der zweite Steifigkeitsbereich S2. Der erste Steifigkeitsbereich S1 weist eine niedrigere Steifigkeit auf als der zweite Steifigkeitsbereich S2 mit hoher Steifigkeit.

Der dritte Steifigkeitsbereich S3 weist die gleiche Steifigkeit auf wie der erste Steifigkeitsbereich S1, somit weisen sowohl der erste Steifigkeitsbereich S1 als auch der dritte Steifigkeitsbereich S3 jeweils eine geringere Steifigkeit als der mittlere, zweite Steifigkeitsbereich S2 auf.

Ebenfalls gut zu erkennen in Fig. 3 ist, dass der Steifigkeitsbereich S2 mit der höheren Steifigkeit, entlang der Vibrationsachse A, zwischen den Steifigkeitsbereichen S1, S3 mit der jeweils niedrigeren Steifigkeit befindlich ist.

Die Steifigkeitsbereiche S1, S3 mit der jeweils niedrigeren Steifigkeit weisen, entlang der Vibrationsachse A, die gleiche Länge LS1, LS3 auf. Dies hat den Vorteil, dass eine Gefahr des Abknickens der beidseitig progressiv ausgebildeten zylindrischen Druckfeder 36 reduziert wird. Im Ausführungsbeispiel der Fig. 3 ist ebenfalls vorgesehen, dass, bei unbelasteter Druckfeder 36, die Steifigkeitsbereiche S1, S3 mit der jeweils niedrigeren Steifigkeit entlang der Vibrationsachse A kürzer sind als eine Länge LS2 des Steifigkeitsbereichs S2 mit der höheren Steifigkeit. Die Druckfeder 36 weist einen konstanten Außendurchmesser auf.

Mit Bezug auf Fig. 4 werden nun verschiedene Zustände eines bevorzugten konstruktiven Ausführungsbeispiels einer beidseitig progressiven Druckfeder 36 erläutert. Dabei zeigt Fig. 4A die Druckfeder 36 in unbelastetem Zustand. Beispielhaft beträgt eine Nennlänge der Druckfeder 36 etwa 69,55 mm.

Fig. 4B zeigt den Zustand der Druckfeder 36 in eingebautem und unbetätigtem Zustand. Die Nennlänge L1 der unbelasteten Druckfeder 36 beträgt etwa 56,50 mm, die zugeordnete Federkraft F1 für den unbetätigten Zustand beträgt etwa 132,5 N.

Fig. 4C zeigt schließlich die Druckfeder 36 in eingebautem und betätigtem Zustand. Die Nennlänge L2 beträgt hier etwa 42,5 mm bei einer zugeordneten Federkraft F2 von etwa 310,1 N. Fig. 5 zeigt weitere technische Kennwerte einer erfindungsgemäßen beidseitig progressiven Druckfeder 36 der Fig. 4. Die Nennlängen L0, L1, L2 bzw. die der Nennlänge L1 zugeordnete Federkraft F1 sowie die der Nennlänge L2 zugeordnete Federkraft F2 wurden bereits mit Bezug auf Fig. 4 beschrieben.

Hervorzuheben ist bei der konstruktiv bevorzugten Druckfeder 36 ein Drahtdurchmesser d von 2,8 mm und ein mittlerer Windungsdurchmesser der Druckfeder 36 Dm von etwa 18,2 mm. Die Anzahl der federnden Windungen n beträgt rechnerisch etwa 9,9 Windungen. Die Gesamtanzahl der Windungen nt beträgt rechnerisch etwa 13,1 Windungen.

Fig. 6 zeigt schließlich ein charakteristisches Federdiagramm für die bevorzugte zylindrisch progressive Druckfeder 36, die beidseitig progressiv ausgebildet ist und drei Steifigkeitsbereiche aufweist, Insbesondere wird hier der Zusammenhang zwischen den jeweiligen Nennlängen L0, L1, L2 und den zugeordneten Hubspannungen F1, F2, usw. erkennbar.

In Fig. 7 ist schließlich die Federkennlinie der bevorzugten Druckfeder 36 der Fig. 3 bis 6 dargestellt. Dabei ist eine Hubspannung F in N gegenüber dem Federweg s in mm aufgetragen. Gut zu erkennen ist, dass die Federkennlinie bis zu einer Hubspannung Fx von etwa 213,42 N linear ansteigt, um ab diesem Punkt (Knickstelle der Federkennlinie) hin zu einem steileren Federkennlinienabschnitt abzuknicken. Die Federkennlinie der Druckfeder 36 weist insgesamt also ein progressives Verhalten auf.

### Bezugszeichenliste

- 10: Schlagwerksbaugruppe mit Motor und Getriebe
- 20: Handgriffbaugruppe
- 25: hinterer Handgriff
- 30: Antivibrationseinheit
- 35: Federdrahtwendel
- 36: Druckfeder
- 37: Gelenkarm
- 55: vorderer Handgriff
- 60: Gleitführung
- 71: vorderer Anschlagspuffer
- 73: hinterer Anschlagspuffer
- 90: Gehäuseeinheit
- 100: Handwerkzeugmaschine
- A: Vibrationsachse
- L0: Nennlänge der Druckfeder in unbelastetem Zustand
- L1: Nennlänge der unbelasteten Druckfeder in eingebautem und unbestätigtem Zustand
- L2: Nennlänge der unbelasteten Druckfeder eingebautem und bestätigtem Zustand
- LS1: Länge des ersten Steifigkeitsbereichs
- LS2: Länge des zweiten Steifigkeitsbereichs
- LS3: Länge des dritten Steifigkeitsbereichs
- S1: erster Steifigkeitsbereich
- S2: zweiter Steifigkeitsbereich
- S3: dritter Steifigkeitsbereich

## Patentansprüche

1. Elektrische Handwerkzeugmaschine (100), insbesondere Bohr- oder Meisselhammer, mit einer längs einer Vibrationsachse (A) vibrierenden Schlagwerksbaugruppe (10) und einer Handgriffbaugruppe (20), die über eine Antivibrationseinheit (30) schwingungsentkoppelt ist, wobei die Antivibrationseinheit (30) eine längs der Vibrationsachse (A) orientierte Federdrahtwendel (35) mit mehreren Windungen aufweist,
**dadurch gekennzeichnet, dass** die Federdrahtwendel (35) als zylindrisch progressive Druckfeder (36) mit zwei Steifigkeitsbereichen (S1, S2) unterschiedlich hoher Steifigkeit ausgebildet ist, wobei die als zylindrisch progressive Druckfeder (36) bereitgestellte Federdrahtwendel (35) beidseitig progressiv ausgebildet ist und einen dritten Steifigkeitsbereich (S3) aufweist, wobei der dritte Steifigkeitsbereich (S3) die gleiche Steifigkeit aufweist wie der Steifigkeitsbereich (S1) mit der niedrigeren Steifigkeit, wobei der Steifigkeitsbereich (S2) mit der höheren Steifigkeit, entlang der Vibrationsachse (A), zwischen den Steifigkeitsbereichen (S1, S3) mit der jeweils niedrigeren Steifigkeit liegt.

2. Handwerkzeugmaschine (100) nach Anspruch 1,
**dadurch gekennzeichnet, dass** die Steifigkeitsbereiche (S1, S3) mit der jeweils niedrigeren Steifigkeit entlang der Vibrationsachse (A) die gleiche Länge (LS1, LS3) aufweisen.

3. Handwerkzeugmaschine (100) nach Anspruch 1 oder 2,
**dadurch gekennzeichnet, dass**, bei unbelasteter Druckfeder (36), die Steifigkeitsbereiche (S1, S3) mit der jeweils niedrigeren Steifigkeit entlang der Vibrationsachse (A) kürzer sind als eine Länge (LS2) des Steifigkeitsbereichs (S2) mit der höheren Steifigkeit.

4. Handwerkzeugmaschine (100) nach einem der vorangehenden Ansprüche,
**dadurch gekennzeichnet, dass** die Druckfeder (36) einen konstanten Außendurchmesser aufweist.

5. Handwerkzeugmaschine (100) nach einem der vorangehenden Ansprüche,
**dadurch gekennzeichnet, dass** das Antivibrationseinheit (30) frei von einem Gewindedom ist, auf dem die Federdrahtwendel (35) zumindest abschnittweise aufgeschraubt ist.

## Claims

1. Electric hand-held power tool (100), in particular hammer drill or chipping hammer, having an impact-mechanism assembly (10), which vibrates along a vibration axis (A), and a handle assembly (20), which is decoupled in terms of vibration via an anti-vibration unit (30), wherein the anti-vibration unit (30) has a coil spring (35) with multiple windings, which is oriented along the vibration axis (A),
**characterized in that** the coil spring (35) is in the form of a cylindrically progressive compression spring (36) having two stiffness regions (S1, S2) with different stiffnesses, wherein the coil spring (35) provided in the form of a cylindrically progressive compression spring (36) is of progressive form on both sides and has a third stiffness region (S3), wherein the third stiffness region (S3) has the same stiffness as the first stiffness region (S1), which has the lower stiffness, wherein the stiffness region (S2) with the higher stiffness is situated, along the vibration axis (A), between the stiffness regions (S1, S3) with the in each case lower stiffness.

2. Hand-held power tool (100) according to Claim 1,
**characterized in that** the stiffness regions (S1, S3) with the in each case lower stiffness have the same length (LS1, LS3) along the vibration axis (A).

3. Hand-held power tool (100) according to Claim 1 or 2,
**characterized in that**, with the compression spring (36) in an unloaded state, the stiffness regions (S1, S3) with the in each case lower stiffness are, along the vibration axis (A), shorter than a length (LS2) of the stiffness region (S2) with the higher stiffness.

4. Hand-held power tool (100) according to one of the preceding claims,
**characterized in that** the compression spring (36) has a constant outer diameter.

5. Hand-held power tool (100) according to one of the preceding claims,
**characterized in that** the anti-vibration unit (30) is free of a threaded mandrel on which the coil spring (35) is at least sectionally screwed.

## Revendications

1. Machine-outil portative électrique (100), en particulier marteau perforateur ou marteau-burineur, comprenant
un module de mécanisme de percussion (10) vibrant le long d'un axe de vibration (A) et un module de poignée (20) qui est découplé en vibration par l'intermédiaire d'une unité anti-vibration (30), dans laquelle l'unité anti-vibration (30) présente une spirale en fil métallique pour ressort (35), orientée le long de l'axe de vibration (A) et munie de plusieurs spires,
**caractérisée en ce que** la spirale en fil métallique pour ressort (35) est réalisée sous forme de ressort de compression (36) cylindrique progressif, doté de deux zones de rigidité (S1, S2) de rigidité différente, dans laquelle la spirale en fil métallique pour ressort (35) fournie sous forme de ressort de compression (36) cylindrique progressif est réalisée de manière progressive des deux côtés, et présente une troisième zone de rigidité (S3), dans laquelle la troisième zone de rigidité (S3) présente la même rigidité que la zone de rigidité (S1) de rigidité inférieure, dans laquelle la zone de rigidité (S2) de rigidité supérieure se trouve le long de l'axe de vibration (A) entre les zones de rigidité (S1, S3) de rigidité respectivement inférieure.

2. Machine-outil portative (100) selon la revendication 1, **caractérisée en ce que** les zones de rigidité (S1, S3) de la rigidité respectivement inférieure présentent la même longueur (LS1, LS3) le long de l'axe de vibration (A).

3. Machine-outil portative (100) selon la revendication 1 ou 2, **caractérisée en ce que**, lorsque le ressort de compression (36) n'est pas chargé, les zones de rigidité (S1, S3) de la rigidité respectivement inférieure sont le long de l'axe de vibration (A) plus courtes qu'une longueur (LS2) de la zone de rigidité (S2) de rigidité supérieure.

4. Machine-outil portative (100) selon l'une quelconque des revendications précédentes, **caractérisée en ce que** le ressort de compression (36) présente un diamètre extérieur constant.

5. Machine-outil portative (100) selon l'une quelconque des revendications précédentes, **caractérisée en ce que** l'unité anti-vibration (30) est dégagée d'un bossage à vis sur lequel la spirale en fil métallique pour ressort (35) est vissée au moins par endroits.
